# EUROPÄISCHE PATENTSCHRIFT

(11) **EP 0 010 301 B1**
(45) Veröffentlichungstag und Bekanntmachung des Hinweises auf die Patenterteilung: **21.10.1981**
(21) Anmeldenummer: 79104029.8
(22) Anmeldetag: 18.10.1979
(51) Int. Cl.: A47B 17/00

(54) **Schreibtisch mit einem Kanal für die Aufnahme von Kabeln, Leitungen etc.**
Writing desk with a conduit for the receipt of cables, lines, etc.
Bureau muni d'un conduit recevant des câbles, canalisations etc.

(30) Priorität: 21.10.1978 DE 7831436 U
(43) Veröffentlichungstag der Anmeldung: 30.04.1980
(73) Patentinhaber: VOKO Franz Vogt & Co. KG, D-6301 Pohlheim 2, Aussenliegend (DE)
(72) Erfinder: Hildebrandt, Norbert, D-4782 Erwitte 1 (DE); Hoffmann, Manfred, D-6305 Buseck/Grossen-Buseck (DE); Walter, Rolf, D-6302 Lich 4 (DE); Becker, Norbert, D-4782 Erwitte 2 (DE)
(74) Vertreter: Schlee, Richard

## Beschreibung

Die Erfindung betrifft einen Schreibtisch mit einem unmittelbar unterhalb der Tischplatte auf der Rückseite des Schreibtisches verlaufenden, herausnehmbaren und im Schreibtisch geführten Kanal, mit einem U- oder L-förmigen Profil für die Aufnahme von Kabeln und Leitungen, dessen äußerer Schenkel im eingezogenen Zustand mit der Schreibtischwand fluchtet und Öffnungen für den Durchlaß der Kabel und Leitungen aufweist.

Schreibtische mit Kanälen für die Aufnahme von Kabeln und Leitungen sind in verschiedenen Ausführungsformen bekannt. Bei einem bekannten Schreibtisch ist der Kanal in die Tischplatte eingelassen und entweder mit einer Klappe abgedeckt oder aber über einen durchlaufenden Schlitz zugänglich. Des weiteren ist es bekannt, den Kabelkanal unterhalb der Tischplatte an dessen hinterem Ende anzuordnen, wobei die Zugänglichkeit des Kabelkanals dadurch erreicht wird, daß die Tischplatte insgesamt verschoben wird. Die verschiebbare Ausbildung der Tischplatte erfordert jedoch einen großen Aufwand. Des weiteren ist es bekannt, den Kabelkanal an der Hinterseite des Schreibtisches ausziehbar anzuordnen, so daß die Kabel von oben in diesen eingelegt werden können. Die Ausführung der Kabel erfolgt über in der vertikalen Wand des Kabelkanals angeordneten Schlitze. Die zuletztgenannte Konstruktion weist den Nachteil auf, daß die Zuführung der Leitungen zu dem horizontal liegenden Kabelkanal nicht gelöst ist.

Der Erfindung liegt die Aufgabe zugrunde, einen Schreibtisch der eingangs genannten Art mit einem Kanal für die Verlegung der Leitungen und Kabel so auszubilden, daß zum einen die Einführung der z.b. aus einer Bodensteckdose kommenden Leitungen und Kabel in den horizontalen Kanal in einfacher Weise und ohne großen Aufwand möglich ist und daß zum anderen der Kabelkanal im Schreibtisch so angeordnet und ausgebildet ist, daß ein Verklemmen desselben beim Herausziehen mit Sicherheit vermieden und eine Verkettung mehrerer nebeneinander stehender Schreibtische möglich ist.

Diese Aufgabe wird erfindungsgemäß dadurch gelöst, daß zumindest an einer Seite des unterhalb der Tischplatte horizontal verlaufenden Kanals ein vertikal zu diesem verlaufender und nach unten weisender weiterer Kanal befestigt ist, der zusammen mit dem horizontal verlaufenden Kanal verschiebbar und in eine Ausnehmung der Seitenwange bzw. des Fußgestelles des Schreibtisches einschiebbar ist und eine Verbindung zu dem horizontal verlaufenden Kanal aufweist. Der horizontal verlaufende und der bzw. die vertikal verlaufenden Kanäle, die in den Seitenwangen bzw. in den Fußgestellen angeordnet sind, bilden eine Einheit, so daß, wenn diese herausgezogen sind, die Kabel bzw. Leitungen in die frei liegenden Kanäle eingelegt werden können. Das Kabel kann also in einem Arbeitsgang ohne Mühe in den vertikalen und horizontalen Kanal eingelegt werden. Nach dem Einschieben dieser Kanäle in die Rückwand des Schreibtisches bzw. in die Seitenwangen oder in die Fußgestelle liegen die Leitungen verdeckt, so daß weder das ästhetische Aussehen des Schreibtisches beeinträchtigt wird noch eine Unfallgefahr aus lose auf dem Boden liegenden oder herabhängenden Kabeln auftritt.

Gemäß einer vorteilhaften Ausführungsform der Erfindung ist der horizontal verlaufende und der bzw. die vertikal verlaufenden Kanäle flexibel miteinander verbunden. Hierdurch ist es möglich, daß der Kanal nur an der Seitenwange bzw. dem Fußgestell aus seiner Führung herausgezogen zu werden braucht, an der das Kabel eingelegt werden soll.

Zur Unterteilung des Kanals in mehrere Abteilungen, wie sie z.B. für die Trennung von Schwach- und Starkstrom gefordert wird, wird erfindungsgemäß vorgeschlagen, ein Strangpreßprofil in den Kanal einzulegen. Dieses Strangpreßprofil ist vorzugsweise sowohl im vertikalen als auch horizontalen Kanal in einem Stück ausgebildet und aus einem flexiblen Material hergestellt. An dem Strangpreßprofil sind die Kanäle befestigt, so daß zwischen den vertikalen Kanälen und dem horizontalen Kanal in einfacher Weise eine flexible Verbindung erreicht wird.

Gemäß einem weiteren Ausführungsbeispiel der Erfindung ist der horizontale Kanal, zumindest an seinen beiden Enden mit einer Führung versehen, die es gestattet, den Kanal an einer Seite vollständig herauszuzziehen, während die andere Seite des Kanals noch im Schreibtisch eingeschoben ist.

Weitere vorteilhafte Ausgestaltungen der Erfindung gehen aus den Unteransprüchen hervor.

Ein Ausführungsbeispiel der Erfindung ist im folgenden anhand der Zeichnung näher beschrieben, in dieser zeigen :
Fig. 1 in perspektivischer Ansicht die Rückseite eines Schreibtisches mit einem erfindungsgemäß ausgebildeten Kanal,
Fig. 2 einen Schreibtisch mit einem teilweise ausgezogenen Kanal,
Fig. 3 ein Detail des Kanals,
Fig.4 den in Fig. 2 dargestellten Kanal, teilweise im Schnitt 'mit abgenommener Tischplatte,
Fig. 5 und 6 zwei verschiedene Ausführungsformen des Kanals für die Durchführung der Kabel,
Fig. 7 einen Schnitt nach Linie VII-VII Fig. 2 und
Fig. bis 10 die Führungselemente des Kanals im Schreibtisch, teilweise im Schnitt.

In Fig. 1 ist die Rückansicht eines Schreibtisches 1 in perspektivischer Ansicht dargestellt. Der Schreibtisch 1 hat ein Fußgestell 2, 3, an dem die Tischplatte 4 und der Schrank 5 befestigt sind. Unterhald der Tischplatte 4 ist ein Kanal 6 angebracht, der, wie aus Fig. 2 hervorgeht, aus dem Schreibtisch 1 herausziehbar ist.

Der Kanal 6 wird von einem horizontalen Kanal 7 und zwei vertikalen Kanälen 8 und 9 gebildet. Der horizontale Kanal 7 und die beiden vertikalen Kanäle 8 und 9 sind elastisch miteinander verbunden, wie dies z.B. in Fig. 3 gezeigt ist. Die elastische Verbindung wird dadurch erreicht, daß in die Kanäle 7 bis 9 ein die Kanäle in mehrere Abschnitte 11 und 12 unterteilendes Strangpreßprofil 10 eingelegt ist. Das Strangpreßprofil 10 besteht aus einem flexiben Material und ist an den Kanälen 7 und 8 bzw. 9 befestigt. Dieses Strangpreßprofil 10 läßt eine Verkantung der Kanäle 7 und 8 bzw. 9 zu, wie dies in Fig. 3 dargestellt ist. Hierdurch ist es möglich, nur eine Seite, z.B. den vertikalen Kanal 8 aus dem Fußgestell 2 herauszuziehen.

Der Aufbau und die Funktionsweise des Kanals 6 ist auch aus Fig. 4 zu erkennen. An den beiden Enden des horizontalen Kanals 7 ist jeweils eine Führung 13, 14 vorgesehen, die den Kanal 6 beim Herausziehen aus dem Schreibtisch 1 führt und die Auszugsbewegung begrenzt. Hierdurch wird erreicht, daß der Kanal 6 auch im ausgezogenen Zustand gehalten ist, so daß die Kabel bzw. Leitungen ohne Mühe in diesen eingelegt werden können. Die Führung 13 besteht aus einer Buchse 15, die am Fußgestell 2 bzw. 3 befestigt ist und eine Stange. 16 aufnimmt, die in der Buchse 15 gleitet. Die Stange 16 ist mit ihrem vorderen Ende 17 in einer Halterung 18 befestigt, die in den Fig. 8 bis 10 gezeigt ist. Die Halterung 18 besteht aus einer Grundplatte 19, auf der ein Steg 20 mit einer Aussparung 22 bzw. 23 befestigt ist. Über den Steg 20 und die Grundplatte 19 ist eine Abdeckkappe 21 gestülpt. Das vordere Ende der Stange 16 weist eine Nut 24 auf, deren Abmessungen etwas geringer sind als die Aussparungen 22, 23. Durch die Abdeckkappe 21 wird das vordere Ende 17 der Stange 16 daran gehindert, aus den Aussparungen 22 bzw. 23 herauszurutschen.

Die Aussparung 22 besteht aus einem vertikalen Schlitz im Steg 20, während die Aussparung 23 einen weiteren mit dem vertikalen Schlitz in Verbindung stehenden horizontalen Schlitz 25 aufweist, der eine Verschiebung des Endes der Stange relativ zur Halterung 18 in horizontaler Richtung zuläßt. Durch diese Ausbildung der Halterung 18 ist es möglich, nur die Seite des Kanals 6 herauszuziehen, in die Kabel eingelegt werden sollen. Des weiteren wird durch diese Ausbildung der Halterung 18 erreicht, daß ein. Verkanten des doch sehr langen Kanals 6 beim Herausziehen mit Sicherheit verhindert wird.

Das untere Ende der beiden vertikalen Kanäle 8, 9, die in einer Aussparung des Fußgestelles 2, 3 einschiebbar sind, wie dies in Fig. 7 dargestellt ist. sind mit ihren unteren Enden 26, 27 über eine Schere 28 (Fig. 4) mit dem Fußgestell 2, 3 verbunden. Der Vorteil dieser Anordnung besteht darin, daß der Kanal 6 auch im vollständig ausgezogenen Zustand eine ausreichende Steifigkeit für das Einlegen der Kabel und Leitungen aufweist.

In den Fig. 5 bis 7, die die Kanäle 7 bzw. 8 und 9 im Schnitt zeigen, ist der Aufbau dieser Kanäle deutlich zu erkennen. Der horizontale Kanal 7 besteht aus einem U-Profil mit einem äußeren höheren Schenkel 29 und einem innenliegenden niedriger ausgebildeten Schenkel 30. Der innere Schenkel 30 hat in etwa die gleiche Höhe wie das in den horizontalen Kanal 7 eingelegte Strangpreßprofil 10, das den horizontalen Kanal 7 in drei Abschnitte 11, 12 und 31 unterteilt. Man erreicht hierdurch in einfacher Weise die erforderliche Trennung für die Schwach- und Starkstromleitungen und ggfs. Leitungen für die Zufuhr weiterer Medien, z.B. für eine Klimatisierung.

In den Fig. 5 und 6 sind unterschiedliche Formen für die Herausführung von Kabeln 32 gezeigt. Bei dem Ausführungsbeispiel nach Fig. 6 ist der äußere Schenkel 29 nur so hoch gewählt, daß ein ausreichender Abstand zwischen der Tischplatte 4 und dem horizontalen Kanal 7 für das Durchführen der Kabeln 32 verbleibt. Im Ausführungsbeispiel nach Fig. 5 hingegen schließt der äußere Schenkel 29 unmittelbar an der Tischplatte 4 an. Für das Durchführen der Kabel 32 sind mit Rückstellfedern versehene Klappen 33 vorgesehen, die, falls kein Kabel nach außen geführt werden soll, den Durchbruch verschließen, wie dies in den Fig. 1 und 2 gezeigt ist.

In Fig. 7 ist der Aufbau des. vertikal verlaufenden Teiles des Fußgestelles 2 bzw. 3 dargestellt. Das Fußgestell 2 bzw. 3 weist an seiner Stirnseite 34 eine Öffnung auf, in die der vertikale Kanal 8 bzw. 9 eingeschoben ist. Der Kanal 8 bzw. 9 besteht aus einem geraden Schenkel 35 und einem eine gerundete Abschlußkappe bildenden Teil 36. In die vertikalen Kanäle 8, 9 ist ein Strangpreßprofil 10 eingelegt, das in bekannter Weise die vertikalen Kanäle 8 und 9 in mehrere Abschnitte 11, 12 und 31 für die Aufnahme der unterschiedlichen Leitungen unterteilt.

In Verlängerung des horizontalen Kanales 7 sind in den Fußgestellen 2, 3 Öffnungen 37 angebracht, die in den horizontalen Kanal 7 übergehen. Diese Öffnungen 37 dienen dazu, um eine Verkettung mehrerer stirnseitig nebeneinanderstehender Schreibtische zu ermöglichen. Diese Öffnungen 37 gestatten es, die Kabel 32 unmittelbar aus einem horizontalen Kanal 7 eines Schreibtisches in den horizontalen Kanal eines benachbarten Schreibtisches - weiterzuführen, ohne daß die Kabel erst über das Fußgestell nach unten und dann wieder nach oben geführt werden müssen. Des weiteren sind im unteren Bereich des Fußgestelles 2, 3 weitere Öffnungen 38 vorgesehen, durch die die Kabel 32 in das Fußgestell 2, 3 eingeführt werden können. Sowohl die Öffnungen 37 als auch die Öffnungen 38 sind, falls sie nicht benutzt werden, durch Verschlußkappen abgedeckt.

## Patentansprüche

1. Schreibtisch mit einem unmittelbar unterhalb der Tischplatte (4) auf der Rückseite des Schreibtisches verlaufenden, herausnehmbaren und im Schreibtisch geführten Kanal (7), mit einem U- oder L-förmigen Profil für die Aufnahme von Kabeln und Leitungen (32), dessen äußerer Schenkel (29) im eingezogenen Zustand mit der Schreibtischwand fluchtet und Öffnungen (37, 38) für den Durchlaß der Kabel und Leitungen (32) aufweist, dadurch gekennzeichnet, daß zumindest an einer Seite des unterhalb der Tischplatte (4) horizontal verlaufenden Kanals (7) ein vertikal zu diesem verlaufender und nach unten weisender weiterer Kanal (8, 9) befestigt ist, der zusammen mit dem horizontal verlaufenden Kanal (7) verschiebbar und in eine Ausnehmung der Seitenwange bzw. des Fußgestelles (2, 3) des Schreibtisches einschiebbar ist und eine Verbindung zu dem horizontal verlaufenden Kanal (7) aufweist.

2. Schreibtisch nach Anspruch 1, dadurch gekennzeichnet, daß der horizontal verlaufende Kana) ' (7) und der bzw. die vertikal verlaufenden Kanäle (8, 9) flexibel miteinander verbunden sind.

3. Schreibtisch nach Anspruch 1 oder 2, dadurch gekennzeichnet, daß an den horizontal und an den bzw. die vertikal verlaufenden Kanäle (7, 8, 9) ein diese in mehrere Abteilungen (11, 12, 31) unterteilendes Strangpreßprofil (10) eingelegt ist, das übergangslos in den Kanälen (7, 8, 9) verläuft.

4. Schreibtisch nach Anspruch 3, dadurch gekennzeichnet, daß die vertikalen und horizontalen Kanäle (7, 8, 9) durch das Strangpreßprofil (10) miteinander verbunden sind.

5. Schreibtisch nach Anspruch 4, dadurch gekennzeichnet, daß das Strangpreßprofil (10) aus einem flexiblen Material besteht.

6. Schreibtisch nach einem der Ansprüche 1 bis 5, dadurch gekennzeichnet, daß das untere Ende (26, 27) jedes vertikal verlaufenden Kanals (8, 9) in der Seitenwange bzw. im Fußgestell (2, 3) geführt ist.

7. Schreibtisch nach Anspruch 6, dadurch gekennzeichnet, daß die Führung als Schere (28) ausgebildet ist.

8. Schreibtisch nach einem der Ansprüche 1 bis 7, dadurch gekennzeichnet, daß am horizontal verlaufenden Kanal 7 zumindest an je einer Seite ein Führungselement (13, 14) angreift, das das Ende einer Führungsstange (16) aufnimmt, die im Schreibtisch in einer Buchse (15) axial verschiebbar ist, und daß ein Ende (17) der Führungsstange (16) in einer Halterung (18) horizontal verschiebbar gehaltert ist.

9. Schreibtisch nach einem der Ansprüche 1 bis 8, dadurch gekennzeichnet, daß im äußeren Schenkel (29) zumindest des horizontal verlaufenden Kanals (7) vorgesehene Ausschnitte für die Durchführung der Kabel und Leitungen (32) durch selbstschließende Formteile (33) abgedeckt sind.

10. Schreibtisch nach Anspruch 9, dadurch gekennzeichnet, daß die Formteile (33) durch Torsionsfedern in ihrer Schließstellung gehalten sind.

11. Schreibtisch nach einem der Ansprüche 1 bis 10, dadurch gekennzeichnet, daß in Verlängerung des horizontal verlaufenden Kanals (7) Öffnungen (37) in den Seitenwangen bzw. des Fußgestelles (2, 3) angebracht sind.

12. Schreibtisch nach einem der Ansprüche 1 bis 11, dadurch gekennzeichnet, daß im unteren Bereich des Fußgestelles (2, 3) bzw. der Seitenwangen Öffnungen (38) für die Zuführung der Kabel und Leitungen (32) in die vertikal verlaufende Kanäle (8, 9) angebracht sind.

## Claims

1. Writing desk or table having a removable duct (7) carried in the writing desk or table and extending directly below the table top (4) at the rear side of the desk or table, with a U or L shape for accommodating cables and leads (32), its outer limb (29) finishing flush with the wall of the writing desk or table in the inserted state and having apertures (37, 38) for the passage of the cables or leads (32), characterised in that at least at one side of the duct (7) extending horizontally below the table top (4) there is secured a further duct (8, 9) which extends vertically with respect to the first mentioned duct and is directly downwardly and which is displaceable together with the horizontally extending duct (7) and is insertable into a recess of the side wall or of the floor-standing frame (2, 3) respectively of the writing desk or table and has a connection to the horizontally extending duct (7).

2. Writing desk or table according to Claim 1, characterised in that the horizontally extending duct (7) and the vertically extending duct or ducts (8, 9) are connected flexibly to one another.

3. Writing desk or table according to Claim 1 or 2, characterised in that there is inserted in the horizontally extending duct and the vertically extending duct or ducts (7, 8, 9) an extruded section element (10) subdividing these into a plurality of compartments (11, 12, 31) and extending with unbroken continuity in the ducts (7,8,9).

4. Writing desk or table according to Claim 3, characterised in that the vertical and horizontal ducts (7, 8, 9) are connected with one another through the extruded section element (10).

5. Writing desk or table according to Claim 4, characterised in that the extruded section element (10) consists of flexible material.

6. Writing desk or table according to one of Claims 1 to 5, characterised in that the lower end (26, 27) of each vertically extending duct (8, 9) is guided in the side wall or in the floor-standing frame (2, 3) respectively.

7. Writing desk or table according to Claim 6, characterised in that the guide is constructed as a scissor-like element (28).

8. Writing desk or table according to one of Claims 1 to 7, characterised in that a guide element (13, 14) engages on the horizontally extending duct (7) at least at one side in the case of each such element. said element accommodating the end of a guide rod (16) which is axially displaceable in the writing desk or table in a sleeve (15), and that one end (17) of the guide rod (16) is held in a holding device (18) in such manner as to be horizontally displaceable.

9. Writing desk or table according to one of Claims 1 to 8, characterised in that opening provided in the outer limb (29) at least of the horizontally extending duct (7), for the through passage of the cables and leads (32), are covered by self-closing elements (33).

10. Writing desk or table according to Claim 9, characterised in that the elements (33) are held in their closing position by means of torsion springs.

11. Writing desk or table according to one of Claims 1 to 10, characterised in that openings (37) are provided in the side walls or the floor-standing frame (2, 3) respectively in prolongation of the horizontally extending duct (7).

12. Writing desk or table according to one of Claims 1 to 11, characterised in that the lower region of the floor-standing frame or of the side walls (2, 3) openings (38) are provided for introducing the cables and leads (32) into the vertically extending ducts (8, 9).

## Revendications

1. Table d'écriture, munie d'un conduit (7) disposé juste en dessous du dessus de la table (4), sur son côté postérieur, de façon à être amovible et guidé dans ladite table, ce conduit (7) présentant, pour le logement de câbles et de conducteurs (32), un profil en U ou en L, dont l'aile extérieure (29) se trouve, en position rentrée, au niveau de la paroi de la table et présente des ouvertures (37, 38) pour le passage des câbles et conducteurs (32), table caractérisée par le fait que, sur au moins un côté du conduit (7) passant horizontalement en dessous du dessus (4) de la table, est fixé un conduit supplémentaire (8, 9), qui est orienté verticalement par rapport au premier conduit et tourné vers le bas, et qui peut être déplacé en même temps que le conduit horizontal (7), ce conduit supplémentaire (8 ou 9) pouvant s'engager dans un évidement du flasque latéral ou du piétement (2, 3) de la table, et présentant une liaison avec le conduit horizontal (7).

2. Table d'écriture selon la revendication 1, caractérisée par le fait que le conduit horizontal (7) et le ou les conduits verticaux (8, 9) sont reliés entre eux de façon flexible.

3. Table d'écriture selon l'une quelconque des revendications 1 et 2, caractérisée par le fait que, dans le conduit horizontal (7) et dans le ou les conduits verticaux (8, 9) est inséré un profilé extrudé (10), qui les subdivise en plusieurs compartiments (11, 12, 31), et qui passe sans transition dans lesdits conduits (7, 8, 9).

4. Table d'écriture selon la revendication 3, caractérisée en ce que les conduits verticaux et horizontaux (7, 8, 9) sont reliés entre eux par le profilé extrudé (10).

5. Table d'écriture selon la revendication 4, caractérisée en ce que le profilé extrudé (10) est formé d'une matière flexible.

6. Table d'écriture selon l'une quelconque des revendications 1 à 5, caractérisée par le fait que l'extrémité inférieure (26, 27) de chaque conduit vertical (8, 9) est guidée dans le flasque latéral ou dans le piétement (2, 3).

7. Table d'écriture selon la revendication 6, caractérisée en ce que le guidage est formé par une paire de ciseaux (28).

8. Table d'écriture selon l'une quelconque des revendications 1 à 7, caractérisée en ce que, sur le conduit horizontal (7) s'applique, au moins d'un côté, un élément de guidage (13, 14), qui reçoit l'extrémité d'une tige de guidage (16) pouvant coulisser axialement dans la table, notamment dans un coussinet (15), et qu'une extrémité (17) de la tige de guidage (16) est retenue de manière à pouvoir coulisser horizontalement dans une monture (18).

9. Table d'écriture selon l'une quelconque des revendications 1 à 8, caractérisée en ce que des ouvertures prévues dans l'aile extérieure (29) au moins du conduit horizontal (7), pour le passage des câbles et conducteurs (32), sont recouvertes par des pièces à fermeture automatique (33).

10. Table d'écriture selon la revendication 9, caractérisée en ce que les pièces (33) à fermeture automatique sont retenues dans leur position de fermeture par des ressorts de torsion.

11. Table d'écriture selon l'une quelconque des revendications 1 à 10, caractérisée en ce que, dans le prolongement du conduit horizontal (7), des ouvertures (37) sont prévues dans les flasques latéraux ou dans le piétement (2, 3).

12. Table d'écriture selon l'une quelconque des revendications 1 à 11, caractérisée en ce que, dans la région inférieure du piétement (2, 3) ou des flasques latéraux sont pratiquées des ouvertures (38) pour l'amenée des câbles et conducteurs (32) aux conduits verticaux (8, 9).
